# EUROPÄISCHE PATENTSCHRIFT

(11) **EP 3 476 535 B1**
(45) Veröffentlichungstag und Bekanntmachung des Hinweises auf die Patenterteilung: **15.03.2023**
(21) Anmeldenummer: 17198520.3
(22) Anmeldetag: 26.10.2017
(51) Int. Cl.: B24B 7/18, A47L 11/20, A47L 11/40, B24B 55/10, B24B 23/02

(54) **BODENSCHLEIFGERÄT MIT STAUBDICHTRINGEN**
FLOOR GRINDING APPARATUS WITH DUST-TIGHT RINGS
MEULEUSE POUR SOL AVEC BAGUE D'ÉTANCHÉITÉ À LA POUSSIÈRE

(43) Veröffentlichungstag der Anmeldung: 01.05.2019
(73) Patentinhaber: Wolff GmbH & Co. KG, 74360 Ilsfeld (DE)
(72) Erfinder: Wehrmann, Frank, 32547 Bad Oeynhausen (DE)
(74) Vertreter: Isarpatent

(56) Entgegenhaltungen:
- EP-A2- 0 215 476
- WO-A1-2011/061104
- CN-U- 204 525 071
- FR-A1- 2 117 834
- FR-A5- 2 195 177
- JP-A- H10 277 938
- US-A- 5 974 626

## Beschreibung

Die vorliegende Erfindung betrifft ein Bodenschleifgerät mit Staubdichtringen.

Für die Bearbeitung von Böden kommt eine Vielfalt an Bodenschleifgeräten, wie etwa in der DE 20 2013 010 625 U1 beschrieben, zum Einsatz. Derartige Bodenschleifgeräte weisen im Allgemeinen eine Halteplatte für ein Schleifmittel, eine Antriebseinrichtung um die Halteplatte in Bewegung zu versetzen, eine Absaugöffnung zum Absaugen des entstehenden Staubes sowie einen Staubdichtring auf.

JP H10 277938 A offenbart ein Bodenschleifgerät gemäß dem Oberbegriff von Anspruch 1.

Beim Schleifen von Bodenflächen entsteht eine große Menge an Staub, welcher sich im Raum verteilt und ein mühsames Reinigen des Bodens nach dem Schleifprozess erforderlich macht. Es werden Staubsauger verwendet, welche dazu gedacht sind, den entstehenden Staub sofort nach der Entstehung abzusaugen. Es kann jedoch ein beträchtlicher Anteil des Staubes aus der Umgebung eines Bodenschleifgerätes entweichen, bevor er durch den Staubsauger erfasst werden kann.

Vor diesem Hintergrund liegt der vorliegenden Erfindung die Aufgabe zugrunde, die Verschmutzung der Umgebung durch den bei der Bearbeitung mit einem Bodenschleifgerät entstehenden Staub zu reduzieren.

Erfindungsgemäß wird diese Aufgabe gelöst durch ein Bodenschleifgerät mit den Merkmalen des Patentanspruchs 1.

Demgemäß ist ein Bodenschleifgerät vorgesehen. Das Bodenschleifgerät umfasst ein Gehäuse, welches einen Innenraum aufweist, der zu einer Seite hin geöffnet ist, eine rotierbar in dem Innenraum gelagerte Halteplatte zur Aufnahme eines Schleifmittels, und eine Antriebseinrichtung, welche dazu ausgebildet ist, die Halteplatte in Rotation zu versetzen, wobei das Gehäuse einen inneren Staubdichtring mit mindestens einer Ausnehmung, mindestens eine Absaugöffnung, welche in dem äußeren Abschnitt angeordnet ist, und einen äußeren Staubdichtring, welcher den Innenraum umschließt aufweist, wobei der innere Staubdichtring den Innenraum in einen inneren Abschnitt und einen äußeren Abschnitt unterteilt, die Halteplatte in dem inneren Abschnitt angeordnet ist, und der innere Staubdichtring und der äußere Staubdichtring derart angeordnet sind, dass sie eine gemeinsame Arbeitsebene parallel zur Rotationsebene der Halteplatte definieren.

Die der vorliegenden Erfindung zugrunde liegende Idee besteht darin, den bei der Bearbeitung des Bodens entstehenden Staub durch eine Ausnehmung in dem inneren Staubdichtring zu der Absaugöffnung zu leiten. Der äußere Staubdichtring verhindert das Entweichen sowohl des durch die Ausnehmung geleiteten Staubes, als auch von Staub, der an anderen Stellen durch den inneren Staubdichtring entweicht.

Demnach kann der entstehende Staub besonders effektiv abgesaugt werden, da er entweder direkt zu der Absaugöffnung geleitet wird oder lange genug in dem äußeren Abschnitt des Innenraums gehalten werden kann, bis er von der Absaugöffnung erfasst wird.

Vorteilhafte Ausgestaltungen und Weiterbildungen ergeben sich aus den Unteransprüchen sowie aus der Beschreibung unter Bezugnahme auf die Figuren.

Gemäß einer Weiterbildung kann das Bodenschleifgerät weiterhin eine Absaugeinrichtung umfassen, welche mit der mindestens einen Absaugöffnung in Wirkverbindung steht. Durch die Integration der Absaugeinrichtung in das Bodenschleifgerät erübrigt sich das Verwenden eines separaten Absauggeräts.

Gemäß eines weiteren Ausführungsbeispiels können mehrere Absaugöffnungen vorgesehen sein, wobei jede Absaugöffnung über einen separaten Schlauch mit der Absaugeinrichtung verbunden ist. Auf diese Weise können möglichst einfach gestaltete Schläuche verwendet werden, die daher auch besonders einfach in der Fertigung, Montage und Wartung sind.

Gemäß eines weiteren Ausführungsbeispiels kann das Gehäuse eine abgeflachte Scheibenform aufweisen. Hierdurch kann das Bodenschleifgerät auch ansonsten schwer zugängliche Bereiche des Bodens, etwa unter an einer Wand befestigten Heizkörpern, erreichen.

Gemäß eines weiteren Ausführungsbeispiels kann die Halteplatte in einer Richtung parallel zur Rotationsachse beweglich gelagert sein. Hierdurch kann gewährleistet werden, dass das angebrachte Schleifmittel unabhängig von dessen Dicke auf der zu bearbeitenden Fläche aufliegt.

Gemäß eines weiteren Ausführungsbeispiels kann die Halteplatte dazu ausgebildet sein, mehrere Schleifmittel in einer ringförmigen Anordnung aufzunehmen. Auf diese Weise wird die gesamte zu bearbeitende Fläche abgedeckt und einzelne Schleifmittel können bei Bedarf ohne großen Aufwand ersetzt werden.

Gemäß einer weiteren Ausführungsform kann die Antriebseinrichtung in Form eines Elektromotors ausgebildet sein. Elektromotoren sind vor allem für die Verwendung in geschlossenen Räumen vorteilhaft, da sie im Gegensatz zu Verbrennungsmotoren eine stark verringerte Lärm- und Abgasbelastung verursachen.

Gemäß einer Weiterbildung kann das Bodenschleifgerät weiterhin eine Batterie umfassen, welche mit der Antriebseinrichtung verbunden ist. Hierdurch kann das Bodenschleifgerät auch an Orten verwendet werden, an welchen kein elektrischer Anschluss vorhanden ist.

Gemäß eines weiteren Ausführungsbeispiels kann das Bodenschleifgerät die gleiche Anzahl an Ausnehmungen und Absaugöffnungen aufweisen.

Gemäß einer weiteren Ausführungsform kann jede Absaugöffnung einer Ausnehmung zugeordnet sein. Hierdurch wird der bei der Bearbeitung entstehende Staub besonders effektiv zu der jeweiligen Absaugöffnung geleitet.

Gemäß einer Weiterbildung kann der innere Staubdichtring zwei Ausnehmungen aufweisen und das Gehäuse zwei Absaugöffnungen aufweisen, wobei die Ausnehmungen und die ihnen zugeordneten Absaugöffnungen jeweils an gegenüberliegenden Seiten des inneren Abschnitts angeordnet sind. Diese Ausgestaltung stellt einen besonders vorteilhaften Kompromiss aus einer möglichst geringen Anzahl an Absaugöffnungen bei möglichst maximaler Absaugung des entstehenden Staubes dar.

Gemäß eines weiteren Ausführungsbeispiels können der innere Staubdichtring und der äußere Staubdichtring Bürsten aufweisen. Hierdurch wird sichergestellt, dass der entstehende Staub auch bei der Bearbeitung von Böden mit Unebenheiten nicht durch die Staubdichtringe entweichen kann.

Gemäß einer weiteren Ausführungsform kann die mindestens eine Ausnehmung als Aussparung in dem inneren Staubdichtring ausgebildet sein. Dies ist eine besonders einfache Art und Weise die Ausnehmung zu realisieren.

Gemäß einer Weiterbildung kann mindestens eine der Absaugöffnungen unter einem Winkel von 45° in Bezug auf die Arbeitsebene zum Innenraum hin geöffnet sein. Dies erleichtert das Absaugen des entstehenden Staubes, da dieser durch die rotierende Bearbeitung des Bodens mit einer Horizontalgeschwindigkeit beaufschlagt wird.

Gemäß eines weiteren Ausführungsbeispiels kann das Bodenschleifgerät weiterhin mindestens zwei Rollen umfassen, welche versetzt zur Arbeitsebene angeordnet sind. Hierdurch kann das Bodenschleifgerät einfach von einem Anwendungsort zum nächsten transportiert werden.

Die vorliegende Erfindung wird nachfolgend anhand der in den schematischen Figuren angegebenen Ausführungsbeispiele näher erläutert. Es zeigen dabei:
- Fig. 1: eine schematische Unteransicht eines ersten Ausführungsbeispiels eines Bodenschleifgerätes;
- Fig. 2: eine schematische Seitenansicht des ersten Ausführungsbeispiels aus Fig. 1;
- Fig. 3: eine schematische Unteransicht eines zweiten Ausführungsbeispiels eines Bodenschleifgerätes;
- Fig. 4: eine schematische Seitenansicht des zweiten Ausführungsbeispiels aus Fig. 3;
- Fig. 5: eine schematische Draufsicht auf ein drittes Ausführungsbeispiel eines Bodenschleifgerätes.

Die beiliegenden Figuren sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Fig. 1 zeigt eine schematische Unteransicht eines Bodenschleifgeräts 100. In dieser Abbildung ist die zur Bearbeitungsfläche gewandte Seite des Bodenschleifgeräts 100 zu sehen. Ein scheibenförmiges Gehäuse 110 definiert einen von dieser Perspektive aus sichtbaren Innenraum. Zentral in dem zylindrischen Innenraum angeordnet befindet sich eine kreisförmige, rotierbar gelagerte Halteplatte 120, an welcher ein oder mehrere nicht gezeigte Schleifmittel angebracht werden können. Das Gehäuse 110 umfasst einen kreisförmigen inneren Staubdichtring 111, welcher die Halteplatte 120 umschließt und den Innenraum in einen inneren Abschnitt und einen äußeren Abschnitt unterteilt. Der innere Staubdichtring 111 umfasst weiterhin eine Ausnehmung 113 in Form einer Aussparung des inneren Staubdichtringes 111. In dem äußeren Abschnitt befindet sich eine kreisförmige Absaugöffnung 114, welche benachbart zur Ausnehmung 113 angeordnet und dieser zugeordnet ist. Der Innenraum wird von einem äußeren Staubdichtring 112 des Gehäuses komplett umschlossen.

Erfindungsgemäß liegen im Betrieb des Bodenschleifgerätes 100 sowohl das oder die an der Halteplatte 120 befestigten Schleifmittel als auch der innere Staubdichtring 111 und der äußere Staubdichtring 112 an der zu bearbeitenden Fläche an. Bei Rotation der Halteplatte 120 trägt das Schleifmittel Bodenmaterial ab, welches als Staub von dem Schleifmittel weggeschleudert wird. Der innere Staubdichtring 111 verhindert vorteilhafterweise das Entweichen zumindest eines Großteils des Staubes und leitet diesen durch die Ausnehmung 113 aus dem inneren Abschnitt in den äußeren Abschnitt. Im äußeren Abschnitt wird der Staub durch Unterdruck, welcher an der Absaugöffnung 114 anliegt abgesaugt. Der äußere Staubdichtring 112 verhindert hierbei, dass der Staub den äußeren Abschnitt und damit den Innenraum verlässt. Auch der Rest des Staubes, welcher durch den inneren Staubdichtring 111 an anderen Stellen als der Ausnehmung 113 entweicht wird durch den äußeren Staubdichtring 112 in dem äußeren Abschnitt gehalten, bis er vorteilhafterweise durch die Absaugöffnung 114 abgesaugt wird.

Das Gehäuse 110 kann hierbei aus einer Vielzahl an Materialien gefertigt sein, etwa aus Kunststoff, Metall, oder auch einer Kombination aus beidem. Kunststoffe haben in der Regel ein geringes Gewicht, was vorteilhaft für den Transport des Bodenschleifgerätes 100 sein kann, allerdings kann für die Verwendung des Bodenschleifgerätes 100 ein hohes Gewicht auch gewünscht sein, um einen ausreichenden Anpressdruck des Schleifmittels an die zu bearbeitende Bodenfläche zu gewährleisten. Das Gehäuse 110 kann daher auch dazu ausgebildet sein, mittels zusätzlicher Gewichte beschwert zu werden. Derartige Gewichte können für den Transport des Bodenschleifgerätes 100 abgenommen und erst kurz vor Inbetriebnahme des Bodenschleifgerätes 100 wieder angebracht werden. Ein Ausbilden des Gehäuses 110 aus Metall kann auch dazu dienlich sein, eine durch Reibung entstehende statische Aufladung des Staubes zu unterbinden, welche unter Umständen zu einer Staubexplosion führen könnte. Für diesen Zweck kann auch vorgesehen sein, die Absaugvorrichtung, zu welcher der abgesaugte Staub transportiert wird mit metallischen Bauteilen auszubilden.

In dem hier gezeigten Ausführungsbeispiel ist die Halteplatte 120 dazu ausgebildet ein scheibenförmiges Schleifmittel aufzunehmen. Dieses Schleifmittel kann auf beliebige Art befestigt werden, etwa mittels Steck- oder Klettverbindungen. Es kann auch vorgesehen sein, mehr als ein Schleifmittel anzubringen. Diese mehreren Schleifmittel werden dann vorteilhafterweise derart angeordnet, dass sie bei Rotation die gesamte unter der Halteplatte 120 befindliche Bodenfläche abschleifen. Bei den Schleifmitteln kann es sich etwa um Schleifpapier oder Diamantschleifelemente handeln.

In dem vorliegend beschriebenen Ausführungsbeispiel ist die Art, in welcher der innere Staubdichtring 111 und der äußere Staubdichtring 112 ausgebildet sind, nicht explizit dargestellt. Vorteilhafterweise sind der innere Staubdichtring 111 und der äußere Staubdichtring 112 als Bürstenkränze ausgebildet, welche eine Abdichtung gegen Staub auch bei Bodenunebenheiten gewährleisten können. Es ist auch denkbar, den inneren Staubdichtring 111 und/oder den äußeren Staubdichtring 112 in Form eines Gummiringes oder dergleichen auszubilden. Gummiringe sind äußerst robust und haben daher eine lange Lebensdauer. Sie sind ebenfalls leicht auszuwechseln.

In dem in Fig. 1 gezeigten Ausführungsbeispiel sind die Ausnehmung 113 und die Absaugöffnung 114 benachbart zueinander angeordnet. Dies ist besonders vorteilhaft, da hierdurch der durch die Ausnehmung 113 geleitete Staub direkt von der Absaugöffnung 114 erfasst wird. Es ist jedoch auch denkbar, die Ausnehmung 113 und die Absaugöffnung 114 beabstandet voneinander anzuordnen.

Fig. 2 zeigt eine schematische Seitenansicht des Bodenschleifgeräts 100 aus Fig. 1. Aus dieser Ansicht sind das Gehäuse 110, die Absaugöffnung 114 und der äußere Staubdichtring 112 sichtbar. Das Gehäuse 110 weist in diesem Ausführungsbeispiel eine abgeflachte Scheibenform auf.

In dem hier gezeigten Ausführungsbeispiel weist die Absaugöffnung 114 beispielhaft einen Winkel von 45° zur Arbeitsebene des Bodenschleifgerätes auf. Die Absaugöffnung 114 ist derart ausgerichtet, den Staub, welcher durch die Rotation der Halteplatte ebenfalls mit einer Rotationsgeschwindigkeit beaufschlagt ist, abzusaugen. Natürlich sind auch andere Winkel denkbar.

Fig. 3 zeigt eine schematische Profilansicht eines zweiten Ausführungsbeispiels eines Bodenschleifgerätes 100. Das hier gezeigte Ausführungsbeispiel unterscheidet sich von dem in Fig. 1 gezeigten dadurch, dass zwei Ausnehmungen 113 und zwei Absaugöffnungen 114a, 114b vorgesehen sind. Jede der beiden Absaugöffnungen 114a, 114b ist einer der Ausnehmungen 113 zugeordnet. Die Ausnehmungen 113 und die jeweils zugeordneten Absaugöffnungen 114a, 114b sind beispielhaft an entgegengesetzten Seiten des inneren Abschnitts angeordnet. Die hier dargestellte Anordnung ist besonders vorteilhaft, jedoch sind im Rahmen der vorliegenden Erfindung auch andere Anordnungen und Orientierungen möglich.

Der bei der Bearbeitung der Bodenfläche entstehende Staub kann in diesem Ausführungsbeispiel vorteilhaft auf beiden Seiten der Halteplatte 120 durch die Ausnehmungen 113 geleitet werden und dann direkt an den jeweiligen Absaugöffnungen 114a, 114b abgesaugt werden. Der Innenraum kann daher effektiv von der Absaugwirkung der beiden Absaugöffnungen 114a, 114b abgedeckt werden.

Fig. 4 zeigt eine schematische Seitenansicht des Bodenschleifgerätes 100 aus Fig. 3. Aus dieser Ansicht sind das Gehäuse 110, die beiden Absaugöffnungen 114a, 114b und der äußere Staubdichtring 112 sichtbar.

In diesem Ausführungsbeispiel weist eine der beiden Absaugöffnungen 114a einen Winkel von 45° zur Arbeitsebene des Bodenschleifgerätes 100 auf. Diese Absaugöffnung 114a ist derart ausgerichtet, den Staub, welcher durch die Rotation der Halteplatte ebenfalls mit einer Rotationsgeschwindigkeit beaufschlagt ist, abzusaugen. Die andere Absaugöffnung 114b ist senkrecht zur Arbeitsebene des Bodenschleifgerätes 100 ausgerichtet. Diese Ausrichtung stellt einen vorteilhaften Kompromiss zwischen der Maximierung der Absaugung des Staubes und der Führung eines an der Absaugöffnung 114b angebrachten Schlauch in eine zu einer Absaugvorrichtung führende Richtung dar.

Fig. 5 zeigt eine schematische Schrägansicht eines Bodenschleifgerätes 100 gemäß eines dritten Ausführungsbeispieles. In dieser Ansicht sind das Gehäuse 110, zwei Absaugöffnungen 114 und der äußere Staubdichtring 112 sichtbar. Auf der Oberseite des Gehäuses 110 befindet sich eine Antriebseinrichtung 130 welche mit der nicht sichtbaren Halteplatte 120 verbunden ist. An dem Gehäuse sind ebenfalls zwei Rollen 140 angebracht.

Die hier gezeigte Antriebseinrichtung 130 ist in Form eines Elektromotors mit einer integrierten aufladbaren Batterie ausgebildet. Die Batterie ist in Fig. 5 nicht sichtbar. Diese Ausgestaltung ist besonders vorteilhaft, da ein Elektromotor eine besonders benutzerfreundliche Ausgestaltung darstellt, da ein Elektromotor vergleichsweise geräuscharm arbeitet und keine Abgase produziert. Es ist auch denkbar zusätzlich oder alternativ zu der Batterie einen Kabelanschluss vorzusehen, um den Motor über das elektrische Stromnetz zu betreiben. Hierdurch kann vermieden werden, dass die Arbeit unterbrochen werden muss, um die Batterie auszutauschen oder zu laden. Es ist auch denkbar einen Verbrennungsmotor als Antriebseinrichtung vorzusehen.

Die Rollen 140 sind in dem dritten Ausführungsbeispiel an der dem Benutzer zugewandten Seite des Bodenschleifgeräts 100 und versetzt zur Arbeitsebene des Bodenschleifgeräts 100 angeordnet. Im Anwendungsbetrieb wird das Bodenschleifgerät 100 nach vorne gekippt und das Schleifmittel, der innere Staubdichtring 111 und der äußere Staubdichtring 112 liegen auf der zu bearbeitenden Bodenfläche auf. Vor und nach dem Anwendungsbetrieb kann das Bodenschleifgerät derart nach hinten gekippt werden, dass lediglich die Rollen 140 den Boden berühren und das Bodenschleifgerät 100 kann ohne große Mühen transportiert werden.

Um den Transport zu erleichtern kann auch, wie in Fig. 5 gezeigt, eine dritte Rolle an der Vorderseite des Bodenschleifgeräts 100 vorgesehen sein. Diese dritte Rolle ist schwenkbar und höhenverstellbar gelagert. Für den Anwendungsbetrieb kann die dritte Rolle nach oben fixiert werden, was die Auflage der für die Anwendung relevanten Bestandteile des Bodenschleifgeräts 100 auf den Boden ermöglicht. Alternativ kann die dritte Rolle während des Betriebs auch derart eingestellt werden, dass sie zusammen mit den hinteren beiden Rollen einen Teil der Gewichtskraft des Bodenschleifgerätes abfängt. Hierdurch kann eine einheitliche Abschleifwirkung über die bearbeitete Bodenfläche gewährleistet werden. Für den Transport kann die dritte Rolle derart weiter unten fixiert werden, dass lediglich die beiden hinteren Rollen 140 und die dritte Rolle den Boden berühren. Ein Kippen des Bodenschleifgerätes 100 erübrigt sich hierbei und die dritte Rolle erhöht aufgrund ihrer Schwenkbarkeit die Lenkbarkeit des Bodenschleifgerätes 100.

Das hier gezeigte Bodenschleifgerät 100 verfügt ebenfalls über einen Handgriff zum Führen des Bodenschleifgeräts 100. An diesem Handgriff sind auch Steuerelement zur Bedienung der Antriebseinrichtung 130 angebracht.

In dem hier gezeigten Ausführungsbeispiel sind die beiden Absaugöffnungen 114 über einen gegabelten Schlauch mit einer nicht gezeigten, externen Absaugvorrichtung verbunden. Es ist auch denkbar, dass eine Absaugvorrichtung direkt an dem Bodenschleifgerät 100 vorgesehen ist. In diesem Falle wäre es vorteilhaft jede der beiden Absaugöffnungen 114 über einen separaten Schlauch mit einer derartigen internen Absaugeinrichtung zu verbinden.

### Bezugszeichenliste

- 100: Bodenschleifgerät
- 110: Gehäuse
- 111: Innerer Staubdichtring
- 112: Äußerer Staubdichtring
- 113: Ausnehmung
- 114: Absaugöffnung
- 114a: Absaugöffnung
- 114b: Absaugöffnung
- 120: Halteplatte
- 130: Antriebseinrichtung
- 140: Rolle

## Patentansprüche

1. Bodenschleifgerät (100), mit:
einem Gehäuse (110), welches einen Innenraum aufweist, der zu einer Seite hin geöffnet ist;
einer rotierbar in dem Innenraum gelagerten Halteplatte (120) zur Aufnahme eines Schleifmittels; und
einer Antriebseinrichtung (130), welche dazu ausgebildet ist, die Halteplatte (120) in Rotation zu versetzen;
wobei das Gehäuse (110) aufweist:
einen inneren Staubdichtring (111) mit mindestens einer Ausnehmung (113); mindestens eine Absaugöffnung (114), welche in dem äußeren Abschnitt angeordnet ist; und
einen äußeren Staubdichtring (112), welcher den Innenraum umschließt; wobei der innere Staubdichtring (111) den Innenraum in einen inneren Abschnitt und einen äußeren Abschnitt unterteilt;
die Halteplatte (120) in dem inneren Abschnitt angeordnet ist; **dadurch gekennzeichnet, dass** der innere Staubdichtring (111) und der äußere Staubdichtring (112) derart angeordnet sind, dass sie eine gemeinsame Arbeitsebene parallel zur Rotationsebene der Halteplatte (120) derart definieren, dass im Betrieb des Bodenschleifgerätes (100) sowohl das an der Halteplatte (120) befestigte Schleifmittel als auch der innere Staubdichtring (111) und der äußere Staubdichtring (112) an der zu bearbeitenden Fläche anliegen.

2. Bodenschleifgerät (100) nach Anspruch 1, weiterhin umfassend eine Absaugeinrichtung, welche mit der mindestens einen Absaugöffnung (114) in Wirkverbindung steht.

3. Bodenschleifgerät (100) nach Anspruch 2, wobei mehrere Absaugöffnungen (114) vorgesehen sind, wobei jede Absaugöffnung (114) über einen separaten Schlauch mit der Absaugeinrichtung verbunden ist.

4. Bodenschleifgerät (100) nach einem der vorhergehenden Ansprüche, wobei das Gehäuse (110) eine abgeflachte Scheibenform aufweist.

5. Bodenschleifgerät (100) nach einem der vorhergehenden Ansprüche, wobei die Halteplatte (120) in einer Richtung parallel zur Rotationsachse beweglich gelagert ist.

6. Bodenschleifgerät (100) nach einem der vorhergehenden Ansprüche, wobei die Halteplatte (120) dazu ausgebildet ist, mehrere Schleifmittel in einer ringförmigen Anordnung aufzunehmen.

7. Bodenschleifgerät (100) nach einem der vorhergehenden Ansprüche, wobei die Antriebseinrichtung (130) in Form eines Elektromotors ausgebildet ist.

8. Bodenschleifgerät (100) nach Anspruch 7, weiterhin umfassend eine Batterie, welche mit der Antriebseinrichtung (130) verbunden ist.

9. Bodenschleifgerät (100) nach einem der vorhergehenden Ansprüche, wobei das Bodenschleifgerät (100) die gleiche Anzahl an Ausnehmungen (113) und Absaugöffnungen (114) aufweist.

10. Bodenschleifgerät (100) nach Anspruch 9, wobei jede Absaugöffnung (114) einer Ausnehmung (113) zugeordnet ist.

11. Bodenschleifgerät (100) nach Anspruch 10, wobei der innere Staubdichtring zwei Ausnehmungen (113) aufweist und das Gehäuse zwei Absaugöffnungen (114) aufweist, und wobei die Ausnehmungen (113) und die ihnen zugeordneten Absaugöffnungen (114) jeweils an gegenüberliegenden Seiten des inneren Abschnitts angeordnet sind.

12. Bodenschleifgerät (100) nach einem der vorhergehenden Ansprüche, wobei der innere Staubdichtring (111) und der äußere Staubdichtring (112) Bürsten aufweisen.

13. Bodenschleifgerät (100) nach einem der vorhergehenden Ansprüche, wobei die mindestens eine Ausnehmung (113) als Aussparung in dem inneren Staubdichtring ausgebildet ist.

14. Bodenschleifgerät (100) nach einem der vorhergehenden Ansprüche, wobei mindestens eine der Absaugöffnungen (114a) unter einem Winkel von 45° in Bezug auf die Arbeitsebene zum Innenraum hin geöffnet ist.

15. Bodenschleifgerät (100) nach einem der vorhergehenden Ansprüche, weiterhin umfassend mindestens zwei Rollen (140), welche versetzt zur Arbeitsebene angeordnet sind.

## Claims

1. Floor sander (100), comprising
a housing (110) having an internal space which is open to one side;
a holding plate (120), mounted rotatable in the internal space, for receiving an abradant; and
a drive device (130) formed to set the holding plate (120) in rotation;
the housing (110) having:
an inner dust sealing ring (111) having at least one recess (113);
at least one suction opening (114) arranged in the outer portion; and
an outer dust sealing ring (112) which encloses the internal space;
the internal dust sealing ring (111) subdividing the internal space into an inner portion and an outer portion;
the holding plate (120) being arranged in the inner portion;
**characterised in that**
the inner dust sealing ring (111) and outer dust sealing ring (112) are arranged so as to define a shared working plane parallel to the plane of rotation of the holding plate (120) in such a way that during operation of the floor sander (100) both the abradant fixed to the holding plate (120) and the inner dust sealing ring (111) and outer dust sealing ring (112) are positioned against the surface to be machined.

2. Floor sander (100) according to claim 1, further comprising a suction device operatively connected to the at least one suction opening (114).

3. Floor sander (100) according to claim 2, wherein a plurality of suction openings (114) are provided, each suction opening (114) being connected to the suction device via a separate tube.

4. Floor sander (100) according to any of the preceding claims, wherein the housing (110) has a level disc shape.

5. Floor sander (100) according to any of the preceding claims, wherein the holding plate (120) is mounted movable in a direction parallel to the axis of rotation.

6. Floor sander (100) according to any of the preceding claims, wherein the holding plate (120) is formed to receive a plurality of abradants in an annular arrangement.

7. Floor sander (100) according to any of the preceding claims, wherein the drive device (130) is in the form of an electric motor.

8. Floor sander (100) according to claim 7, further comprising a battery connected to the drive device (130).

9. Floor sander (100) according to any of the preceding claims, wherein the sander (100) has the same number of recesses (113) and suction openings (114).

10. Floor sander (100) according to claim 9, wherein each suction opening (114) is assigned to a recess (113).

11. Floor sander (100) according to claim 10, wherein the inner dust sealing ring has two recesses (113) and the housing has two suction openings (114), and wherein the recesses (113) and the suction openings (114) assigned thereto are arranged on opposite sides of the inner portion in each case.

12. Floor sander (100) according to any of the preceding claims, wherein the inner dust sealing ring (111) and outer dust sealing ring (112) have brushes.

13. Floor sander (100) according to any of the preceding claims, wherein the at least one recess (113) is formed as a clearance in the inner dust sealing ring.

14. Floor sander (100) according to any of the preceding claims, wherein at least one of the suction openings (114a) is open towards the internal space at an angle of 45° to the working plane.

15. Floor sander (100) according to any of the preceding claims, further comprising at least two rollers (140) arranged offset from the working plane.

## Revendications

1. Ponceuse de sol (100), comportant :
un boîtier (110) qui présente un espace intérieur qui est ouvert vers un côté ;
une plaque de support (120) montée rotative dans l'espace intérieur et destinée à recevoir un moyen abrasif ; et
un dispositif d'entraînement (130) qui est conçu pour mettre en rotation la plaque de support (120) ;
dans laquelle le boîtier (110) présente :
une bague d'étanchéité à la poussière intérieure (111) avec au moins un évidement (113) ;
au moins une ouverture d'aspiration (114) disposée dans la partie extérieure ; et
une bague d'étanchéité à la poussière extérieure (112) qui entoure l'espace intérieur ;
dans laquelle la bague d'étanchéité à la poussière intérieure (111) divise l'espace intérieur en une partie intérieure et une partie extérieure ;
la plaque de support (120) est disposée dans la partie intérieure ;
**caractérisée en ce que**
la bague d'étanchéité à la poussière intérieure (111) et la bague d'étanchéité à la poussière extérieure (112) sont disposées de telle sorte qu'elles définissent un plan de travail commun parallèle au plan de rotation de la plaque de support (120) de telle sorte que, lors du fonctionnement de la ponceuse de sol (100), aussi bien le moyen abrasif fixé à la plaque de support (120) que la bague d'étanchéité à la poussière intérieure (111) et la bague d'étanchéité à la poussière extérieure (112) s'appliquent contre la surface à traiter.

2. Ponceuse de sol (100) selon la revendication 1, comprenant en outre un dispositif d'aspiration qui est en liaison opérationnelle avec ladite au moins une ouverture d'aspiration (114).

3. Ponceuse de sol (100) selon la revendication 2, dans laquelle plusieurs ouvertures d'aspiration (114) sont prévues, dans laquelle chaque ouverture d'aspiration (114) est reliée au dispositif d'aspiration par un tuyau séparé.

4. Ponceuse de sol (100) selon l'une des revendications précédentes, dans laquelle le boîtier (110) présente une forme de disque aplati.

5. Ponceuse de sol (100) selon l'une des revendications précédentes, dans laquelle la plaque de support (120) est montée mobile dans une direction parallèle à l'axe de rotation.

6. Ponceuse de sol (100) selon l'une des revendications précédentes, dans laquelle la plaque de support (120) est conçue pour recevoir plusieurs moyens abrasifs dans un agencement annulaire.

7. Ponceuse de sol (100) selon l'une des revendications précédentes, dans laquelle le dispositif d'entraînement (130) est réalisé sous la forme d'un moteur électrique.

8. Ponceuse de sol (100) selon la revendication 7, comprenant en outre une batterie qui est reliée au dispositif d'entraînement (130).

9. Ponceuse de sol (100) selon l'une des revendications précédentes, dans laquelle la ponceuse de sol (100) présente le même nombre d'évidements (113) et d'ouvertures d'aspiration (114).

10. Ponceuse de sol (100) selon la revendication 9, dans laquelle chaque ouverture d'aspiration (114) est associée à un évidement (113).

11. Ponceuse de sol (100) selon la revendication 10, dans laquelle la bague d'étanchéité à la poussière intérieure présente deux évidements (113) et le boîtier présente deux ouvertures d'aspiration (114), et dans laquelle les évidements (113) et les ouvertures d'aspiration (114) qui leur sont associées sont respectivement disposés sur des côtés opposés de la partie intérieure.

12. Ponceuse de sol (100) selon l'une des revendications précédentes, dans laquelle la bague d'étanchéité à la poussière intérieure (111) et la bague d'étanchéité à la poussière extérieure (112) présentent des brosses.

13. Ponceuse de sol (100) selon l'une des revendications précédentes, dans laquelle ledit au moins un évidement (113) est réalisé sous la forme d'un évidement dans la bague d'étanchéité à la poussière intérieure.

14. Ponceuse de sol (100) selon l'une des revendications précédentes, dans laquelle au moins l'une des ouvertures d'aspiration (114a) est ouverte vers l'espace intérieur selon un angle de 45° par rapport au plan de travail.

15. Ponceuse de sol (100) selon l'une des revendications précédentes, comprenant en outre au moins deux rouleaux (140) qui sont disposés de manière décalée par rapport au plan de travail.
